# EUROPÄISCHE PATENTSCHRIFT

(11) **EP 0 822 337 B1**
(45) Veröffentlichungstag und Bekanntmachung des Hinweises auf die Patenterteilung: **07.05.2003**
(21) Anmeldenummer: 97112924.2
(22) Anmeldetag: 28.07.1997
(51) Int. Cl.: F04D 29/60

(54) **Haltevorrichtung für elektrische Lüfter, insbesondere Kleinstlüfter**
Mounting device for electric fan, particularly a miniature fan
Dispositif de montage pour un ventilateur électrique, en particulier pour un petit ventilateur

(30) Priorität: 31.07.1996 DE 29613278 U
(43) Veröffentlichungstag der Anmeldung: 04.02.1998
(73) Patentinhaber: Papst-Motoren GmbH & Co. KG, 78112 St. Georgen (DE)
(72) Erfinder: Kirchgessner, Hilmar, 78050VS-Villingen. (DE); Winkler, Wolfgang Arno, 78112 St. Georgen (DE)

(56) Entgegenhaltungen:
- DE-A- 3 809 627
- DE-U- 9 209 165
- US-A- 5 297 929
- US-A- 5 478 221
- KEKAS D.H. & AL: "Snap-Together Cooling Fan Assembly" IBM TECHNICAL DISCLOSURE BULLETIN, Bd. 22, Nr. 6, 1. November 1979, Seite 2391-2392 XP002074536
- PATENT ABSTRACTS OF JAPAN vol. 095, no. 010, 30. November 1995 & JP 07 176882 A (PFU LTD), 14. Juli 1995
- PATENT ABSTRACTS OF JAPAN vol. 015, no. 018 (E-1023), 16. Januar 1991 & JP 02 266597 A (HITACHI LTD), 31. Oktober 1990
- PATENT ABSTRACTS OF JAPAN vol. 018, no. 364 (E-1575), 8. Juli 1994 & JP 06 097687 A (PFU LTD), 8. April 1994

## Beschreibung

Die vorliegende Erfindung betrifft eine Haltevorrichtung zur Halterung eines elektrischen Lüfters, insbesondere Kleinstlüfters nach dem Oberbegriff des Anspruches 1.

Lüfter bzw. deren Lüftergehäuse der hier in Verbindung mit der vorliegenden Erfindung angesprochenen Art weisen mindestens zwei, in der Regel aber vier durchgehende Montagelöcher mit einem zur Lüfterachse parallelen Verlauf auf. Oftmals hat das Lüftergehäuse - in einer axialen Ansicht gesehen - eine rechteckige oder quadratische Kontur, wobei in jedem Eckbereich ein durchgehendes Montageloch angeordnet ist. Hierbei ist es bekannt, zur Montagehalterung Winkelelemente zu verwenden. Jeweils ein Winkelschenkel wird am Lüfter mittels Schrauben befestigt, während der andere Winkelschenkel auf der Montagewandung üblicherweise ebenfalls festgeschraubt wird. Für die lüfterseitige Schraubbefestigung werden am Lüftergehäuse Einsatzmuttern oder sogenannte Blechmuttern angeordnet, in die die Befestigungsschrauben eingreifen.

Aus der DE 37 31 574 A1 ist ein Befestigungselement in Form eines U-förmigen Bügels bekannt. Dieser Bügel weist zwei Schenkel mit jeweils einer als Innengewinde (Mutter) fungierenden Schrauböffnung auf. Dieses Befestigungselement ist nur für solche Lüfter verwendbar, deren Gehäuse zumindest im Bereich der Montagelöcher zwei voneinander beabstandete Flansche aufweisen, wobei jedes Montageloch praktisch aus zwei fluchtenden Teil-Löchern der Flansche besteht. Der U-förmige Bügel wird so zwischen die Flansche eingesetzt, daß im Bereich jedes Teil-Loches eine der beiden Schrauböffnungen angeordnet ist. Der Bügel ist derart federelastisch, daß er klemmend zwischen den Flanschen gehalten ist.

Eine Haltevorrichtung mit den Merkmalen des Oberbegriffs des Anspruches 1 ist aus Kekas D.H. et all "Snap-Together Cooling Fan Assembly", IBM Technical Disclosure Bulletin, Bd.22,Nr. 6 bekannt.

Der vorliegenden Erfindung liegt die Aufgabe zugrunde, eine Haltevorrichtung zu schaffen, mit der die Montagehalterung eines Lüfters wesentlich vereinfacht wird.

Erfindungsgemäß wird dies mit einer Haltevorrichtung gemäß dem Anspruch 1 erreicht, insbesondere dadurch, daß das Befestigumgselement in der Anlageebene des Halteteils liegt.

Durch die Erfindung entfällt somit vorteilhafterweise jegliche Schraubverbindung, denn das erfindungsgemäße Halteteil braucht mit seinem Steckelement lediglich in das jeweilige Montageloch eingesteckt zu werden. Hierdurch eignet sich die Erfindung auch für durchgehende Montagelöcher. Durch eine geeignete Ausgestaltung des Steckelementes kann zur hinreichenden Halterung ein guter Kraft- und/oder Formschluß erreicht werden. Hierzu ist es vorteilhaft, wenn das Steckelement widerhakenartige, elastische Haltezungen aufweist, die sich beim Einstecken derart in der Lochwandung des Montageloches verkrallen, daß ein nachfolgendes Herausziehen nahezu unmöglich ist. Ein gutes und sicheres Verkrallen wird vor allem bei aus Kunststoff bestehenden Lüftergehäusen erreicht, allerdings eignet sich die Erfindung grundsätzlich auch für Metallgehäuse. In beiden Fällen ist es aber vorteilhaft, wenn das erfindungsgemäße Halteteil selbst aus Metall, vorzugsweise Metallblech, besteht.

Zur Halterung auf bzw. an der Montagewandung braucht nur das stift- bzw. (flach)steckerartige Befestigungselement durch ein Loch der Montagewandung geführt und dann auf geeignete Weise fixiert zu werden. Dieses Fixieren kann im einfachsten Fall durch eine plastische Verformung, z.B. durch Umbiegen und/oder Verschränken, des Befestigungselementes auf der dem Lüfter gegenüberliegenden Seite der Montagewandung erfolgen. Hierdurch wird eine formschlüssige Befestigung erreicht. Es ist auch möglich, das Befestigungselement mit der Montagewandung stoffschlüssig zu verbinden, insbesondere zu verlöten oder zu verkleben.

In einer vorteilhaften Ausführungsform der Erfindung besteht die Haltevorrichtung aus zwei - insbesondere identischen - Halteteilen, die unter bereichsweiser Zwischenanordnung des Lüftergehäuses auf dessen beiden Stirnseiten über vorzugsweise jeweils zwei Steckelemente befestigt werden. Zur Halterung an der Montagewandung weist jedes Halteelement vorzugsweise ebenfalls zwei Befestigungselemente auf. Es sind somit insgesamt vier Befestigungselemente vorhanden, die in entsprechende Löcher der Montagewandung einsteckbar sind. Diese Ausführung führt zu einer sehr sicheren und festen Halterung.

In einer weiteren Ausgestaltung der Erfindung dienen die Halteteile - zusätzlich zu ihrer mechanischen Halterungsfunktion - vorteilhafterweise gleichzeitig auch zum elektrischen Anschluß des Lüfters. Die beiden Halteteile bestehen hierzu aus einem elektrisch leitfähigen Material, insbesondere Metallblech, während das Lüftergehäuse aus einem elektrisch isolierenden Material (Kunststoff) besteht, um einen Kurzschluß zwischen den spannungsführenden Halteteilen auszuschließen. Der elektrische Anschluß erfolgt vorzugsweise direkt an eine als Montagewandung fungierende Leiterplatte, indem die eingesteckten Befestigungselemente der Halteteile mit entsprechenden Leiterbahnen verlötet werden. Dies kann auf einfache Weise in einem Lötbad erfolgen, gegebenenfalls zusammen mit dem Verlöten weiterer, elektronischer Bauteile. Der Lüfter braucht dann nur noch mit den Halteteilen elektrisch verbunden zu werden. Jedes Halteteil weist hierzu bevorzugt mindestens ein elektrisches Anschlußelement auf, an dem ein Versorgungsleiter (Anschlußlitze) des Lüfters anschließbar ist. Diese Ausführungsform vereinfacht auch den elektrischen Anschluß des Lüfters erheblich. Die Versorgungsleiter können bereits nach dem Aufstecken der beiden Halteteile an deren Anschlußelementen angeschlossen werden. Nachfolgend wird bei der mechanischen Verbindung der Halteteile mit der Leiterplatte gleichzeitig - in nur einem Arbeitsgang - auch die elektrische Anschlußverbindung hergestellt. Dies führt zu einer gravierenden Vereinfachung der Montage des Lüfters, d.h. der mechanischen Halterung und des elektrischen Anschlusses. Der Lüfter bildet zusammen mit den erfindungsgemäßen Halteteilen eine vormontierte Einheit, die - analog zu anderen (elektronischen) Bauteilen - zur Bestückung der Leiterplatte sehr einfach gehandhabt werden kann.

Weitere vorteilhafte Ausgestaltungsmerkmale der Erfindung sind in den Unteransprüchen sowie der folgenden Beschreibung enthalten.

Anhand von in den Zeichnungsfiguren veranschaulichten, bevorzugten Ausführungsbeispielen soll im folgenden die Erfindung genauer erläutert werden. Dabei zeigen:
- Fig. 1: eine teilgeschnittene Vorderansicht eines mit der erfindungsgemäßen Haltevorrichtung an einer Montagewandung gehalterten Lüfters,
- Fig. 2: einen Teilschnitt in der Ebene II-II in Fig. 1,
- Fig. 3: einen Teilschnitt längs der Linie III-III in Fig. 1,
- Fig. 4: einen entsprechenden Teilschnitt in der Ebene IV-IV gemäß Fig. 1,
- Fig. 4a: eine Teildarstellung entsprechend Fig. 4 in einer Ausführungsvariante,
- Fig. 5: eine Vorderansicht eines Halteteils gemäß der Erfindung,
- Fig. 6: eine Seitenansicht in Pfeilrichtung VI gemäß Fig.5,
- Fig. 7: eine Draufsicht in Pfeilrichtung VII gemäß Fig.5,
- Fig. 8: in starker Vergrößerung eine Vorderansicht, Seitenansicht sowie Draufsicht zur Einzelheit X gemäß Fig. 5 und 6,
- Fig. 9: ebenfalls in starker Vergrößerung eine Vorderansicht und eine Seitenansicht zur Einzelheit Y gemäß Fig. 5 und 6,
- Fig. 10: eine Vorderansicht des Halteteils analog zu Fig. 5, jedoch in einer alternativen Ausführungsform,
- Fig. 11: eine vergrößerte Teil-Seitenansicht in Pfeilrichtung XI gemäß Fig. 10,
- Fig. 12: eine vergrößerte Teilansicht in Pfeilrichtung XII gemäß Fig. 10,
- Fig. 13: einen vergrößerten Schnitt längs der Linie XIII-XIII in Fig. 10 und
- Fig. 14: einen Schnitt längs der Linie XIV-XIV in Fig.10.

In den verschiedenen Figuren der Zeichnung sind gleiche Teile stets mit den gleichen Bezugszeichen versehen und werden daher in der Regel jeweils nur einmal beschrieben.

Wie sich zunächst aus Fig. 1 ergibt, ist zum Befestigen eines Lüfters 1 an einer Montagewandung 2 eine erfindungsgemäße Haltevorrichtung 4 vorgesehen. Bei dem Lüfter 1, der in Fig. 1 stark vergrößert dargestellt ist, handelt es sich insbesondere um einen Kleinstlüfter, dessen Lüftergehäuse 6 beispielsweise eine quadratische Kontur mit einer Kantenlänge von ca. 40 x 40 mm aufweist. Allerdings ist die Erfindung hierauf keineswegs beschränkt. Zudem kann es sich-wie dargestellt - um einen Axiallüfter, jedoch alternativ dazu auch um einen Radiallüfter handeln.

In der dargestellten, bevorzugten Ausführungsform der Erfindung besteht die Haltevorrichtung 4 aus zwei vorteilhafterweise identischen Halteteilen 10. Jedes Halteteil 10 ist im wesentlichen flach ausgebildet und definiert einseitig mit einem Teil seiner Oberfläche eine Lüfter-Anlageebene 12. In diesem Bereich weist das Halteteil 10 vorzugsweise zwei etwa senkrecht zu der Anlageebene 12 abstehende Steckelemente 14 auf, die zur Halterungsverbindung kraft- und/oder formschlüssig in jeweils ein Montageloch 16 des Lüfters 1 bzw. des Lüftergehäuses 6 einsteckbar sind. Jedes Montageloch 16 erstreckt sich parallel zur Lüfterachse 18, was somit auch entsprechend für die Steckelemente 14 gilt. Folglich liegen die Halteteile 10 in zueinander parallelen und zu der Lüfterachse 18 und zur Montagewandung 2 senkrechten Ebenen. Gemäß Fig. 2, 4 und 4a erstrecken sich die Steckelemente 14 der beiden Halteteile 10 jeweils von gegenüberliegenden Stirnseiten des Lüfters 1 in die Montagelöcher 16.

Jedes Halteteil 10 weist ferner vorzugsweise zwei stiftartige, in einer zu den Steckelementen 14 etwa senkrechten Ausrichtung und von diesen weg weisend von dem Halteteil 10 abstehende, zur Befestigung durch jeweils ein Loch 20 der Montagewandung 2 führbare Befestigungselemente 22 auf.

Aufgrund der beschriebenen Ausgestaltung ist der Lüfter 1 über die erfindungsgemäße Haltevorrichtung 4 so an der Montagewandung 2 befestigbar, daß seine Lüfterachse 18 parallel zur Ebene der Montagewandung 2 verläuft.

Wie sich insbesondere aus den Darstellungen in Fig. 5 bis 9 einerseits und Fig. 10 bis 14 andererseits ergibt, ist jedes Halteteil 10 vorzugsweise als einstückiges Stanzbiegeteil aus Metallblech gebildet. Dies führt zu einer sehr preiswerten Herstellbarkeit, da die Herstellung in nur einem Stanzbiegevorgang möglich ist. Dies ist vor allem im Hinblick darauf ein Vorteil, daß es sich bei solchen Lüftern und damit auch bei den Halteteilen 10 um Massenartikel handelt.

Gemäß Fig. 5 und 10 weist das Halteteil 10 bevorzugt eine längliche, im wesentlichen rechteckige Flächenform auf, wobei die Steckelemente 14 an dem einen, oberen Längsrand 24 und die Befestigungselemente an dem anderen, unteren Längsrand 26 und hier insbesondere in den an die Schmalseiten 28 angrenzenden Eckbereichen angeordnet sind. Im Bereich des oberen Längsrandes 24 kann - wie dargestellt - eine kreisbogenförmige, mittensymmetrische Ausnehmung 30 zur Anpassung an den Lüfter-Strömungsbereich gebildet sein (vgl. hierzu Fig. 1).

Wie sich ferner aus Fig. 5 und 10 jeweils ergibt, weist das Halteteil 10 an seinem unteren Längsrand 26 mindestens ein, bevorzugt aber zwei jeweils benachbart neben den Befestigungselementen 22 angeordnete Auflageelemente 32 auf. Diese Auflageelemente 32 gelangen nach dem Einstecken der Befestigungselemente 22 in die Löcher 20 der Montagewandung 2 zur Auflage auf der Montagewandung 2; sie bilden somit praktisch Auflagefüße (s. Fig. 1).

Wie am besten in der vergrößerten Darstellung in Fig. 8 erkennbar ist, weist jedes Steckelement 14 zwei elastische, widerhakenartige Haltezungen 34 auf, die sich nach dem Einstecken des Steckelementes 14 in das jeweilige Montageloch 16 des Lüfters 1 in die Lochwandung des Montageloches 16 verkrallen. Bei der bevorzugten Ausführung des Halteteils 10 als Stanzbiegeteil ist jedes Steckelement mit einem U-förmigen Querschnitt mit einer oberen U-Stegwandung 36 und zwei seitlichen U-Schenkelwandungen 38 ausgebildet, wobei die Haltezungen 34 aus den beiden Schenkelwandungen 38 freigestanzt und schräg nach außen und zurück in Richtung der Anlageebene 12 gebogen sind. Die Stegwandung 36 ist über einen umgebogenen Verbindungsabschnitt 40 einstückig mit dem oberen Längsrand 24 des ebenen Teils des Halteteils 10 verbunden.

Gemäß Fig. 1, 5 und 10 ist jedes Befestigungselement 22 vorzugsweise als ausgestanzter schmaler Materialstreifen gebildet, wobei dieser Materialstreifen zweckmäßigerweise in der Ebene des Halteteils 10 liegt.

In bevorzugter Ausgestaltung der Erfindung dienen die Halteteile 10 zusätzlich auch zum elektrischen Anschluß des Lüfters 1. Einerseits erfolgt hierbei eine elektrisch leitende Verbindung zwischen den Halteteilen 10 und Leiterbahnen einer die Montagewandung 2 bildenden Leiterplatte über die Befestigungselemente 22, indem diese nach dem Durchführen durch die Löcher 20 mit den Leiterbahnen verlötet werden. Andererseits weist jedes Halteteil 10 mindestens ein Anschlußelement 42 zum elektrischen Anschluß eines Versorgungsleiters 44 des Lüfters 1 auf (s. hierzu Fig. 3). Jedes Anschlußelement 42 ist hierbei in einem Flächenbereich des Halteteils 10 angeordnet, der im montierten Zustand - siehe insbesondere Fig. 4 - einen Abstand A und damit einen Freiraum 46 zwischen dem Lüfter 1, der Montagewandung 2 und den beiden gegenüberliegenden Halteteilen 10 definiert. Zweckmäßigerweise ist jedes Anschlußelement 42 einstückig aus dem Material des Halteteils 10, insbesondere durch Freistanzen und Umbiegen gebildet und erstreckt sich vorzugsweise von der Lüfter-Anlageseite weg in den Freiraum 46.

In der Ausführungsform nach Fig. 1 bis 9 weist das Halteteil 10 als Anschlußelement 42 mindestens einen Klemmschneidverbinder 48, vorzugsweise jedoch zwei parallele, voneinander beabstandete Klemmschneidverbinder 48 auf. Die paarweise Anordnung von zwei Klemmschneidverbindern 48 ist insofern vorteilhaft, als hierdurch ein Verbindungsleiter gleichzeitig in beide Klemmschneidverbinder 48 einführbar ist, wodurch eine gute elektrische Kontaktierung (hohe Kontaktsicherheit) und auch eine gute Lage- und Richtungsfixierung des Verbindungsleiters 44 erreicht wird. Wie sich aus Fig. 9 ergibt, weist jeder Klemmschneidverbinder 48 in an sich bekannter Weise einen sich verengenden Einführschlitz 50 für den Verbindungsleiter 44 auf. Beim Einführen des Leiters senkrecht zu seiner Längserstreckung wird seine Isolation aufgetrennt, so daß eine metallische Kontaktierung des Leiters erfolgt, ohne die Isolation gänzlich entfernen zu müssen.

Bei der in Fig. 10 bis 14 veranschaulichten Ausführungsform weist das Halteteil als Anschlußelement 42 einerseits eine Lötfahne bzw. Lötöse 52 sowie andererseits zusätzlich einen Crimpverbinder 54 auf. Gemäß Fig. 11 ist die Lötfahne 52 ebenfalls aus dem Halteteil 10 freigestanzt und um 90° umgebogen. Sie weist ein insbesondere längliches Loch 56 zum Durchführen des Verbindungsleiters 44 auf. Gemäß Fig. 12 besteht der Crimpverbinder 54 aus einem Halteabschnitt 54a für die Isolation des Verbindungsleiters 44 sowie aus einem Kontaktabschnitt 54b für ein abisoliertes Ende des Verbindungsleiters 44.

Die beispielhaft beschriebenen Ausführungen der Anschlußelemente 42 können in beliebiger Kombination und Anzahl angewandt werden. Der Anwender hat dann die Möglichkeit, sich eine ihm passende Anschlußart auszuwählen.

Gemäß Fig. 2, 4 und 4a ist es bezüglich des elektrischen Anschlusses des Lüfters 1 wesentlich, daß die jeweils paarweise einander gegenüberliegend in das gleiche Montageloch 16 eingreifenden Steckelemente 14 jeweils über einen Abstand B voneinander beabstandet sind. Dieser Abstand B muß mindestens so groß sein, daß eine hinreichende elektrische Isolation zwischen den auf unterschiedlichem elektrischen Potential liegenden Steckelementen 14 gewährleistet ist. Hierzu weist jedes Steckelement 14 eine von der Lüfter-Anlageebene 12 aus gemessene Einstecklänge auf, die jedenfalls deutlich kleiner als die Hälfte der Gesamtlänge des jeweiligen Montageloches 16 sein muß.

Je nach Ausführung des den Lüfter 1 antreibenden Motors können die erfindungsgemäßen Halteteile 10 auch zum Verschalten der vorhandenen Motorwicklungen dienen.

## Patentansprüche

1. Haltevorrichtung (4) zur Halterung eines elektrischen Lüfters (1), insbesondere Kleinstlüfters, an einer Montagewandung (2), mit
mindestens einem im wesentlichen flachen, einseitig eine Lüfter-Anlageebene (12) definierenden Halteteil (10) und mit mindestens einem etwa senkrecht zu der Anlageebene (12) von dem Halteteil (10) abstehenden und zur Halterungsverbindung kraft- und/oder formschlüssig in ein Montageloch (16) des Lüfters (1) einsteckbaren Steckelement (14) **dadurch gekennzeichnet, daß** darüber hinaus mindestens ein in der Anlageebene (12) des Halteteils (10) liegendes, stiftartiges, in einer zu dem Steckelement (14) etwa senkrechten Ausrichtung von dem Halteteil (10) abstehendes, zur Befestigung durch ein Loch (20) der Montagewandung (2) führbares Befestigungselement (22) vorgesehen ist,

2. Haltevorrichtung nach Anspruch 1,
**dadurch gekennzeichnet, daß** das Halteteil (10) als einstückiges Stanzbiegeteil aus Metallblech gebildet ist.

3. Haltevorrichtung nach Anspruch 1 oder 2,
**dadurch gekennzeichnet, daß** das Halteteil (10) zwei bezüglich ihrer Steckachse parallele Steckelemente (14) aufweist, die in einem lüfterspezifischen Lochabstand von zwei Montagelöchern (16) des Lüfters (1) angeordnet sind.

4. Haltevorrichtung nach einem oder mehreren der Ansprüche 1 bis 3,
**dadurch gekennzeichnet, daß** das Halteteil (10) zwei parallele, voneinander beabstandete Befestigungselemente (22) aufweist.

5. Haltevorrichtung nach Anspruch 3 oder 4,
**dadurch gekennzeichnet, daß** das Halteteil (10) eine längliche, im wesentlichen rechteckige Flächenform aufweist, wobei die Steckelemente (14) an einem Längsrand (24) und die Befestigungselemente (22) an dem anderen, gegenüberliegenden Längsrand (26) und insbesondere in den an die Schmalseiten (28) angrenzenden Seitenbereichen angeordnet sind.

6. Haltevorrichtung nach einem oder mehreren der Ansprüche 1 bis 5,
**dadurch gekennzeichnet, daß** das/jedes Befestigungselement (22) zur Verbindung mit der Montagewandung (2) nach dem Durchführen durch deren Loch (20) plastisch verformbar und/oder stoffschlüssig fixierbar, insbesondere verlötbar, ist.

7. Haltevorrichtung nach einem oder mehreren der Ansprüche 1 bis 6,
**dadurch gekennzeichnet, daß** das/jedes Steckelement (24) mindestens eine, vorzugsweise zwei elastische, widerhakenartige Haltezungen (34) zum Eingreifen in die Lochwandung des Montageloches (16) des Lüfters (1) aufweist.

8. Haltevorrichtung nach einem oder mehreren der Ansprüche 1 bis 7,
**dadurch gekennzeichnet, daß** das/jedes Befestigungselement (22) als ausgestanzter schmaler Materialstreifen in der Ebene des Halteteils (10) liegt.

9. Haltevorrichtung nach einem oder mehreren der Ansprüche 1 bis 8,
**dadurch gekennzeichnet, daß** das Halteteil (10) aus einem elektrisch leitfähigen Material besteht und mindestens ein Anschlußelement (42) zum elektrischen Anschluß eines Versorgungsleiters (44) des Lüfters (1) aufweist.

10. Haltevorrichtung nach einem oder mehreren der Ansprüche 1 bis 9,
**dadurch gekennzeichnet, daß** das Halteteil (10) als Anschlußelement (42) mindestens einen Klemmschneidverbinder (48) und/oder mindestens eine Lötfahne (52) und/oder mindestens einen Crimpverbinder (54) aufweist.

11. Haltevorrichtung nach Anspruch 9 oder 10,
**dadurch gekennzeichnet, daß** das/jedes Anschlußelement (42) in einem Flächenbereich des Halteteils (10) angeordnet ist, der im montierten Zustand einen Abstand (A) zwischen dem Lüfter (1) und der Montagewandung (2) definiert.

12. Haltevorrichtung nach einem oder mehreren der Ansprüche 9 bis 11,
**dadurch gekennzeichnet, daß** das/jedes Anschlußelement (42) einstückig aus dem Material des Halteteils (10) gebildet ist und sich vorzugsweise von der Lüfter-Anlageseite weg erstreckt.

13. Haltevorrichtung nach einem oder mehreren der Ansprüche 1 bis 12,
**dadurch gekennzeichnet, daß** zwei - insbesondere identisch ausgebildete - Halteteile (10) zur Anordnung auf gegenüberliegenden Stirnseiten des Lüfters (1) vorgesehen sind.

14. Haltevorrichtung nach Anspruch 13,
**dadurch gekennzeichnet, daß** die beiden Halteteile (10) über ihre Befestigungselemente (22) elektrisch mit Leiterbahnen einer die Montagewandung (2) bildenden Leiterplatte verbindbar sind.

15. Haltevorrichtung nach Anspruch 13 oder 14,
**dadurch gekennzeichnet, daß** die - vorzugsweise jeweils paarweise einander gegenüberliegend in das gleiche Montageloch (16) des Lüfters (1) eingreifenden - Steckelemente (14) der beiden Halteteile (10) eine von der Lüfter-Anlageebene (12) aus gemessene Einstecklänge aufweisen, die kleiner als die Hälfte der Gesamtlänge des jeweiligen Montageloches (16) ist.

16. Lüfter (1), insbesondere elektrischer Kleinstlüfter zum Kühlen von elektronischen Bauteilen, mit einem etwa parallel zur Lüfterachse (18) verlaufende Montagelöcher (16) aufweisenden, insbesondere aus Kunststoff bestehenden Lüftergehäuse (6),
**gekennzeichnet durch** eine Haltevorrichtung (4) nach einem oder mehreren der vorhergehenden Ansprüche.

## Claims

1. Retaining device (4) for retention of an electric fan (1), in particular a miniature fan, on a mounting wall (2), with at least one essentially flat retaining part (10) defining a fan supporting plane (12) on one side, and with at least one plug-in element (14) which protrudes from the retaining part (10) roughly perpendicular to the supporting plane (12) and can be plugged into a mounting hole (16) of the fan (1) for retention in a force-locking and/or form-locking manner, **characterised in that** apart from this at least one pin-like fastening element (22) is provided which lies in the supporting plane (12) of the retaining part (10), protrudes from the retaining part (10) in a direction roughly perpendicular to the plug-in element (14) and can be guided through a hole (20) of the mounting wall (2) for fastening.

2. Retaining device according to claim 1, **characterised in that** the retaining part (10) takes the form of a one-piece stamped bent part made of sheet metal.

3. Retaining device according to claim 1 or 2, **characterised in that** the retaining part (10) exhibits two plug-in elements (14) which are parallel with respect to their plug-in axis and are arranged with a fan-specific hole spacing of two mounting holes (16) of the fan (1).

4. Retaining device according to one or more of claims 1 to 3, **characterised in that** the retaining part (10) exhibits two parallel fastening elements (22) which are spaced relative to one another.

5. Retaining device according to claim 3 or 4, **characterised in that** the retaining part (10) exhibits an elongated, essentially rectangular areal form, with the plug-in elements (14) arranged on one longitudinal edge (24) and the fastening elements (22) arranged on the other opposite longitudinal edge (26) and in particular in the side areas adjoining the narrow sides (28).

6. Retaining device according to one or more of claims 1 to 5, **characterised in that** for connection with the mounting wall (2) after passage through its hole (20), the or each fastening element (22) can be deformed plastically and/or fixed in a material-locking manner, in particular soldered.

7. Retaining device according to one or more of claims 1 to 6, **characterised in that** the or each plug-in element (24) exhibits at least one, preferably two elastic barb-like retaining tongues (34) for gripping in the wall of the mounting hole (16) of the fan (1).

8. Retaining device according to one or more of claims 1 to 7, **characterised in that** the or each fastening element (22) in the form of a stamped narrow strip of material lies in the plane of the retaining part (10).

9. Retaining device according to one or more of claims 1 to 8, **characterised in that** the retaining part (10) is made of an electrically conducting material and exhibits at least one connecting element (42) for electrical connection of a supply conductor (44) of the fan (1).

10. Retaining device according to one or more of claims 1 to 9, **characterised in that** the retaining part (10) in the form of a connecting element (42) exhibits at least one clamping connector (48) and/or at least one solder tag (52) and/or at least one crimp connector (54).

11. Retaining device according to claim 9 or 10, **characterised in that** the or each connecting element (42) is arranged in an areal region of the retaining part (10) which in the mounted state defines a gap (A) between the fan (1) and the mounting wall (2).

12. Retaining device according to one or more of claims 9 to 11, **characterised in that** the or each connecting element (42) is formed in one piece from the material of the retaining part (10) and preferably extends away from the fan supporting side.

13. Retaining device according to one or more of claims 1 to 12, **characterised in that** two - in particular identical - retaining parts (10) are provided for arrangement on opposite sides of the fan (1).

14. Retaining device according to claim 13, **characterised in that** the two retaining parts (10) can be connected electrically by means of their fastening elements (22) with conductor paths of a circuit board forming the mounting wall (2).

15. Retaining device according to claim 13 or 14, **characterised in that** the plug-in elements (14) of the two retaining parts (10), preferably lying opposite one another in each case in pairs and engaging in the same mounting hole (16) of the fan (1), exhibit a plug-in length which, measured from the fan supporting plane (12), is less than half the overall length of the respective mounting hole (16).

16. Fan (1), in particular miniature electric fan for cooling electronic components, with a fan housing (6) which exhibits mounting holes (16) running roughly parallel with the fan axis (18) and in particular is made of plastic, **characterised by** a retaining device (4) according to one or more of the preceding claims.

## Revendications

1. Dispositif de montage (4) pour la fixation d'un ventilateur électrique (1), en particulier d'un petit ventilateur, sur une paroi de montage (2), comportant au moins une pièce de retenue (10) essentiellement plate, définissant d'un côté un plan d'appui du ventilateur (12), et au moins un élément enfichable (14) dépassant de la pièce de retenue (10) dans une direction approximativement perpendiculaire au plan d'appui (12) et pouvant être enfiché avec blocage à force et/ou par forme pour la liaison de fixation dans un trou de montage (16) du ventilateur (1),
**caractérisé par le fait qu'**il est prévu au moins un élément de fixation (22) en forme de broche, situé dans le plan d'appui (12) de la pièce de retenue (10), dépassant de la pièce de retenue (10) dans une direction approximativement perpendiculaire à l'élément enfichable (14), pouvant être guidé à travers un trou (20) de la paroi de montage (2) pour la fixation.

2. Dispositif de montage selon la revendication 1,
**caractérisé par le fait que** la pièce de retenue (10) est formée d'une seule pièce pliée et découpée en tôle métallique.

3. Dispositif de montage selon la revendication 1 ou 2,
**caractérisé par le fait que** la pièce de retenue (10) présente deux éléments enfichables (14) parallèles par rapport à leur axe d'enfichage, disposés à une distance entre trous spécifique à un ventilateur de deux trous de montage (16) du ventilateur (1).

4. Dispositif de montage selon une ou plusieurs des revendications 1 à 3,
**caractérisé par le fait que** la pièce de retenue (10) présente deux éléments de fixation (22) parallèles, distants l'un de l'autre.

5. Dispositif de montage selon la revendication 3 ou 4,
**caractérisé par le fait que** la pièce de retenue (10) présente une forme plane oblongue, essentiellement rectangulaire, les éléments enfichables (14) étant disposés sur un bord long (24) et les éléments de fixation (22) sur le bord long opposé (26) et en particulier dans les zones latérales contiguës aux petits côtés (28).

6. Dispositif de montage selon une ou plusieurs des revendications 1 à 5,
**caractérisé par le fait que** le/chaque élément de fixation (22) peut être plastiquement déformé et/ou fixé par adhérence de matière, en particulier soudé, après l'introduction à travers son trou (20) pour assurer la liaison avec la paroi de montage (2).

7. Dispositif de montage selon une ou plusieurs des revendications 1 à 6,
**caractérisé par le fait que** le/chaque élément enfichable (14) présente au moins une, de préférence deux, languettes de retenue (34) étastiques, de type barbelé, pour s'accrocher dans la paroi du trou de montage (16) du ventilateur (1).

8. Dispositif de montage selon une ou plusieurs des revendications 1 à 7,
**caractérisé par le fait que** le/chaque élément de fixation (22) se présente sous la forme d'une étroite bande de matière découpée située dans le plan de la pièce de retenue (10).

9. Dispositif de montage selon une ou plusieurs des revendications 1 à 8,
**caractérisé par le fait que** la pièce de retenue (10) est réalisée dans un matériau électriquement conducteur et présente au moins un élément de connexion (42) pour la connexion électrique d'un conducteur d'alimentation (44) du ventilateur (1).

10. Dispositif de montage selon une ou plusieurs des revendications 1 à 9,
**caractérisé par le fait que** la pièce de retenue (10) présente en guise d'élément de connexion (42) au moins une cosse à fourche (48) et/ou au moins une cosse à souder (52) et/ou au moins une cosse à sertir (54).

11. Dispositif de montage selon la revendication 9 ou 10,
**caractérisé par le fait que** le/chaque élément de connexion (42) est disposé dans une zone plane de la pièce de retenue (10) qui définit à l'état monté une distance (A) entre le ventilateur (1) et la paroi de montage (2).

12. Dispositif de montage selon une ou plusieurs des revendications 9 à 11,
**caractérisé par le fait que** le/chaque élément de connexion (42) est formé d'une pièce dans le matériau de la pièce de retenue (10) et s'étend de préférence à l'opposé de la face d'appui du ventilateur.

13. Dispositif de montage selon une ou plusieurs des revendications 1 à 12,
**caractérisé par le fait qu'**il est prévu deux pièces de retenue (10), en particulier identiques, pour la disposition sur des faces opposées du ventilateur (1).

14. Dispositif de montage selon la revendication 13,
**caractérisé par** le fiait que les pièces de retenue (10) peuvent être électriquement connectées par leurs éléments de fixation (22) à des pistes conductrices d'une carte de circuits imprimés formants la paroi de montage (2).

15. Dispositif de montage selon la revendication 13 ou 14,
**caractérisé par le fait que** les éléments enfichables (14) des deux pièces de retenue (10) - de préférence engagés par paire, l'un en face de l'autre, dans le même trou de montage (16) du ventilateur (1) - présentent une longueur d'enfichage, mesurée à partir du plan d'appui du ventilateur (12), inférieure à la moitié de la longueur totale du trou de montage (16) correspondant.

16. Ventilateur (1), en particulier petit ventilateur électrique prévu pour le refroidissement de composants électroniques, avec un boîtier de ventilateur (6) en particulier en plastique, présentant des trous de montage (16) approximativement parallèles à l'axe du ventilateur (18),
**caractérisé par** un dispositif de montage (4) selon une ou plusieurs des revendications précédentes.
